# EUROPÄISCHE PATENTSCHRIFT

(11) **EP 1 953 295 B1**
(45) Veröffentlichungstag und Bekanntmachung des Hinweises auf die Patenterteilung: **02.09.2009**
(21) Anmeldenummer: 07122723.5
(22) Anmeldetag: 10.12.2007
(51) Int. Cl.: D21F 3/02, D21F 3/04, D21G 1/00, D21G 1/02

(54) **Pressanordnung**
Press device
Agencement de presse

(30) Priorität: 03.02.2007 DE 102007005395
(43) Veröffentlichungstag der Anmeldung: 06.08.2008
(73) Patentinhaber: Voith Patent GmbH, 89522 Heidenheim (DE)
(72) Erfinder: Grabscheid, Joachim, Dr., 89547 Gerstetten (DE); Schmidt, Frank, 89522 Heidenheim (DE)
(74) Vertreter: Kunze, Klaus

(56) Entgegenhaltungen:
- EP-A- 0 666 367
- WO-A-20/04035916
- US-A- 4 790 908

## Beschreibung

Die Erfindung betrifft eine Pressanordnung zur Entwässerung oder Glättung einer Papier-, Karton-, Tissue- oder einer anderen Faserstoffbahn in einer Maschine zur Herstellung und/oder Veredlung derselben mit wenigstens einem, von einer Press- und einer Gegenwalze gebildeten Pressspalt, deren Achsen zumindest an einem Walzenende in separaten Supportteilen gelagert sind, wobei die Presswalze einen rotierenden Walzenmantel besitzt, der über ein Anpresselement zur Gegenwalze gedrückt wird, die gegenüberliegenden Supportteile wenigstens eines Walzenendes über Zugstäbe lösbar miteinander verbunden und die Zugstäbe zumindest an einem Supportteil gelenkig gelagert sind, wobei die Zugstäbe an wenigstens einem Ende einen Gelenkkopf besitzen.

Derartige Zugstäbe sind aus der nicht-vorveröffentlichten DE 10 2005 040 722.6 bekannt. Dabei wird die Belastung der Zugstäbe durch Schiefstellungen der Walzen infolge von Walzendurchbiegung und thermischer Längenänderung über die gelenkige Lagerung der Zugstäbe wesentlich reduziert.

Nachteilig ist bei der Verwendung von Zugstäben, dass diese bisher, wie beispielsweise in der EP 0 531 491 beschrieben, über Vorspannzylinder gespannt werden müssen. Dies ist notwendig, damit diese beim Aufbringen der Presslast bereits in der richtigen Position sind, d.h. nicht etwa schief sitzen und dadurch überlastetet werden.

Aus der US 4,790,908 ist ferner eine Schuhpresse bekannt, bei der die gegenüberliegenden Supportteile über gelenkig gelagerte Zugstäbe miteinander verbunden sind.

Die Aufgabe der Erfindung ist es die Verbindung der Supportteile zu vereinfachen.

Erfindungsgemäß wurde die Aufgabe dadurch gelöst, dass der Gelenkkopf auf einem parallel zur Walzenachse verlaufenden, am Supportteil fixierten, konischen Bolzen gelagert ist.

Die Bolzen verjüngen sich zu dem Ende, welches durch die konische Bohrung des Gelenkkopfes geführt wird. Das Einführen der Bolzen führt wegen des zunehmenden Durchmessers zu einer Vorspannung der Verbindung und erlaubt aber dennoch das Verschwenken der Zugstäbe.

Außerdem wird ein spielfreier Sitz gewährleistet, was eine optimale Kraftübertragung sicherstellt.

Im Ergebnis kann auf Spannelemente verzichtet werden, was den Aufwand erheblich reduziert.

Um die Bolzen leichter handhaben zu können, ist es vorteilhaft, wenn am entsprechenden Supportteil Hilfsmittel zum Einführen und/oder Herausziehen der konischen Bolzen vorhanden sind. Diese Hilfsmittel können als Schrauben, Hydraulik-, Pneumatik- oder Elektrozylinder ausgeführt sein.

Durch die gelenkige Lagerung der Zugstäbe können thermische Längenänderungen der Walzen bzw. ihrer Achsen genauso aufgenommen werden wie Schrägstellungen der Achsen infolge Walzendurchbiegung. Zur Minimierung der Belastung der Zugstäbe, insbesondere hinsichtlich Biegespannung sollten die Zugstäbe daher an beiden Enden gelenkig gelagert sein.

Hinsichtlich eines optimalen Kraftflusses und der umfassenden Nutzung der Vorteile sollten auch beide Enden der Zugstäbe einen, jeweils auf einen konischen Bolzen gelagerten Gelenkkopf besitzen.

Zur Realisierung einer stabilen Verbindung zwischen den Supportteilen sollten die Supporteile eines Walzenendes über mehrere, vorzugsweise zwei Zugstäbe miteinander verbunden werden, wobei auf beiden Seiten der Pressebene wenigstens ein Zugstab vorhanden ist.

Insbesondere bei großen und/oder etwa gleichgroßen Supportteilen sollten die Zugstäbe parallel zur Pressebene verlaufen.

Es kann aber auch von Vorteil sein, wenn die Zugstäbe zur Pressebene geneigt verlaufen. Dies gilt insbesondere dann, wenn das Supportteil der Presswalze kleiner als das Supportteil der Gegenwalze ist. In diesem Fall sollten die Zugstäbe in Richtung der Presswalze zur Pressebene geneigt verlaufen.

Um die Verbindung möglichst raumsparend und unter Ausnutzung der Supportteile zu ermöglichen, sollten die Zugstäbe wenigstens teilweise in Aussparungen der Supportteile angeordnet sein.

Dabei ist es insbesondere von Vorteil, wenn zumindest die Gelenkköpfe in Aussparungen der Supportteile angeordnet sind.

Die Demontage der Zugstäbe kann wesentlich vereinfacht werden, wenn zumindest ein, vorzugsweise das untere Supportteil eine Schräge aufweist, welche nur in axialer Richtung geneigt verläuft und zur Aufnahme des, von diesem Supportteil gelösten Endes des Zugstabes geeignet ist.

Dabei kann es auch von Vorteil sein, wenn zumindest ein, vorzugsweise das obere Supportteil eine oder mehrere Aussparungen ausweist, in die der entsprechende Zugstab beim Ausbau hinein bewegt werden kann.

Da die Zugstäbe, sofern sie aus Stahl bestehen, durchaus ein Gewicht von 20 kg und mehr aufweisen können, ist es vorteilhaft, wenn an wenigsten einem Supportteil Haltemittel zum Fixieren, insbesondere Einhängen des Zugstabs vorhanden sind.

Zur Gewichtsreduzierung ist es unter Beibehaltung der Belastbarkeit von Vorteil, wenn die Zugstäbe zumindest an der Führerseite aus Leichtmetall und/oder einem faserverstärkten Kunststoff bestehen. Dies erlaubt die Montage und Demontage von nur einer Person.

Nachfolgend soll die Erfindung an mehreren Ausführungsbeispielen näher erläutert werden. In der beigefügten Zeichnung zeigt:
- Figur 1a:: eine schematische Seitenansicht der Supportverbindung;
- Figur 1b:: einen schematischen Querschnitt durch eine Supportverbindung;
- Figur 2a:: die Supportverbindung gemäß Figur 1a mit Hilfs- und Haltemittel;
- Figur 2b:: die Supportverbindung gemäß Figur 1b mit Hilfs- und Haltemittel;
- Figur 3a:: die Supportverbindung gemäß Figur 2a mit einem anderen Hilfsmittel und
- Figur 3b:: die Supportverbindung gemäß Figur 2b mit einem anderen Hilfsmittel.

Bei allen Ausführungen hat die Pressanordnung einen Pressspalt zur Entwässerung oder Glättung einer Faserstoffbahn, insbesondere einer Papierbahn in einer Papiermaschine, der von einer oben liegenden Presswalze 1 und einer unteren Gegenwalze 3 gebildet wird.

Dabei sind die Achsen der Walzen 1,3 in separaten Supportteilen 2,4 gelagert. Während die Achse der Gegenwalze 3 mit dieser mitrotiert, ist die Achse der Presswalze 1 feststehend.

Daher können Achse und Lagerung sowie Supportteil 2 der Presswalze 1 kleiner als bei der Gegenwalze 3 ausgeführt werden.

Die Presswalze 1 hat einen rotierenden Walzenmantel, der von einem, sich auf der Achse abstützenden, stationären Anpresselement 12 zur Gegenwalze 3 gedrückt wird.

Während bei formstabilen Walzenmänteln das Anpresselement 12 , wie hier dargestellt, eine konvexe Pressfläche ausweist, kann diese bei flexiblem Walzenmantel zur Bildung eines verlängerte Pressspaltes konkav sein.

Verlängerte Pressspalte erlauben wegen der längeren Verweilzeit eine intensive und dennoch volumenschonende Behandlung der Faserstoffbahn.

Die Supportteile 2,4 sind führerseitig über zwei Verbindungselemente jeweils in Form eines Zugstabes 7 lösbar miteinander verbunden. Dabei befindet sich beidseitig der, durch die Walzenachsen verlaufenden Pressebene 5 je ein Zugstab 7.

Wesentlich ist dabei, dass die Zugstäbe 7 in beiden Supportteilen 2,4 gelenkig gelagert sind. Diese Gelenklager 6 befreien die Zugstäbe 7 von Biegespannungen, verursacht von Walzendurchbiegungen und thermischen Längenänderungen.

Dies wiederum erlaubt es, die Zugstäbe 7 in ihren Abmessungen zu vermindern und/oder deren Belastbarkeit hinsichtlich Zugspannungen zu erhöhen.

Hierzu besitzen die Zugstäbe 7 an beiden Enden Gelenkköpfe in Form einer Öse, die auf parallel zur Walzenachse verlaufenden, am Supportteil 2,4 fixierten, konischen Bolzen 8,9 gelagert sind.

Bei der Montage wir das verjüngte Ende der Bolzen 8,9 durch die entsprechende Bohrung des Gelenkkopfes des Zugstabes 7 sowie eine Bohrung des Supportteils 2,4 geschoben. Bei dem sich dabei ergebenden Formschluss zwischen Gelenkkopf bzw. Bohrung und Bolzen 8,9 kommt der Zugstab 7 in die gewünschte Position relativ zum Supportteil 2,4. Dieser spielfreie Sitz stellt eine optimale Kraftübertragung sicher.

Zum Lösen der Verbindung wird der Bolzen 8,9 wieder entfernt. Beim Herausziehen des Bolzen 8,9 wird der spielfreie Sitz aufgehoben, so dass die Verbindung problemlos gelöst werden kann.

Um die Montage und Demontage zu erleichtern, können Hilfsmittel zum Einsatz kommen. Hierbei kann, wie in den Figuren 2a und 2b zu sehen, ein Hilfsmittel in Form einer, von einem Halter 14 getragenen Schraube 13 hilfreich sein, die mit dem entsprechenden Bolzen 8,9 gekoppelt wird.

Über das Drehen dieser Schraube 13 kann der Bolzen 8,9 so einfach verschoben werden.

Zur Erleichterung des vollständigen Entfernens der Bolzen 8,9 können die Halter 14 wegschwenkbar ausgeführt werden.

Anstelle der Schraube 13 mit Halter 14 kann auch, wie in Figuren 3a und 3b gezeigt, ein Hilfsmittel in Form eines Hydraulik-, Pneumatik- oder Elektrozylinders 18, welcher den entsprechenden Bolzen 8,9 axial verschiebt, zum Einsatz kommen.

Die Presswalze 1 hat einen kleineren Durchmesser als die Gegenwalze 3. Dabei ist das Supportteil 2 der Presswalze 1 kleiner als deren Walzenmantel, so dass dieser bei einem notwendigen Wechsel nach dem Lösen der Verbindung problemlos über das Supportteil 2 geschoben werden kann.

Wegen des kleineren Supportteils 2 der Presswalze 1 verlaufen die Zugstäbe 7 in Richtung der Presswalze 1 zur Pressebene 5 geneigt.

Die Gelenkköpfe an den Enden der Zugstäbe 7 befinden sich in Aussparungen 15 der Supportteile 2,4. Zum Ausbau der Zugstäbe 7 werden die Bolzen 8,9 gezogen und die Zugstäbe 7, wie in Figur 1b dargestellt, nach oben in eine Aussparung 10 des oberen Supportteils 2 geschoben. Danach werden die Zugstäbe 7 nach vorne geneigt und über eine Schräge 11 am unteren Supportteil 4 der Gegenwalze 3 herausgenommen.

Zum Wechsel eines endlosen, durch den Pressspalt laufenden Bandes, beispielsweise eines Pressfilzes, kann es genügen die Zugstäbe 7 in der Aussparung 10 zu fixieren.

Um die Montage der Zugstäbe 7 zu erleichtern, können gemäß den Figuren 2a und 2b Haltemittel zum Einsatz kommen. Über diese Haltemittel kann der Zugstab 7 nach dem Lösen der Verbindung, d.h. dem Ziehen der Bolzen 8,9 oder vor dem Herstellen der Verbindung, d.h. dem Einschieben der Bolzen 8,9 gehalten werden.

Als Haltemittel eignet sich insbesondere ein am Supportteil 2,4 befestigter Halter 16, an dem ein Haken 17 des Zugstabs 7 o. ä. eingehängt werden kann.

Dies erleichtert die Montage erheblich, zumal die Zugstäbe 7 sehr schwer sein können.

Um ihr Gewicht zu reduzieren, können einzelne, insbesondere die auf der Führerseite angeordneten Zugstäbe 7 aus Leichtmetall oder einem faserverstärkten Kunststoff hergestellt werden.

## Patentansprüche

1. Pressanordnung zur Entwässerung oder Glättung einer Papier-, Karton-, Tissue- oder einer anderen Faserstoffbahn in einer Maschine zur Herstellung und/oder Veredlung derselben mit wenigstens einem, von einer Press-(1) und einer Gegenwalze (3) gebildeten Pressspalt, deren Achsen zumindest an einem Walzenende in separaten Supportteilen (2,4) gelagert sind, wobei die Presswalze (1) einen rotierenden Walzenmantel besitzt, der über ein Anpresselement (12) zur Gegenwalze (3) gedrückt wird, die gegenüberliegenden Supportteile (2,4) wenigstens eines Walzenendes über Zugstäbe (7) lösbar miteinander verbunden und die Zugstäbe (7) zumindest an einem Supportteil (2,4) gelenkig gelagert sind, wobei die Zugstäbe (7) an wenigstens einem Ende einen Gelenkkopf besitzen, **dadurch gekennzeichnet, dass**
der Gelenkkopf auf einem parallel zur Walzenachse verlaufenden, am Supportteil (2,4) fixierten, konischen Bolzen (8,9) gelagert ist.

2. Pressanordnung nach Anspruch 1, **dadurch gekennzeichnet, dass**
die Zugstäbe (7) an beiden Enden gelenkig gelagert sind.

3. Pressanordnung nach Anspruch 2, **dadurch gekennzeichnet, dass** beide Enden der Zugstäbe (7) einen, auf einen konischen Bolzen (8,9) gelagerten Gelenkkopf besitzen.

4. Pressanordnung nach einem der vorhergehenden Ansprüche, **dadurch gekennzeichnet, dass**
die Supporteile (2,4) eines Walzenendes über mehrere, vorzugsweise zwei Zugstäbe (7) miteinander verbunden sind, wobei auf beiden Seiten der durch die Walzenachsen verlaufenden Pressebene (5) wenigstens ein Zugstab (7) vorhanden ist.

5. Pressanordnung nach Anspruch 4, **dadurch gekennzeichnet, dass**
die Zugstäbe (7) parallel zur Pressebene (5) verlaufen.

6. Pressanordnung nach Anspruch 4, **dadurch gekennzeichnet, dass**
die Zugstäbe (7) zur Pressebene (5) geneigt verlaufen.

7. Pressanordnung nach einem der vorhergehenden Ansprüche, **dadurch gekennzeichnet, dass**
die Zugstäbe (7) wenigstens teilweise in Aussparungen (10,15) der Supportteile (2,4) angeordnet sind.

8. Pressanordnung nach Anspruch 7, **dadurch gekennzeichnet, dass**
zumindest die Gelenkköpfe in Aussparungen (15) der Supportteile (2,4) angeordnet sind.

9. Pressanordnung nach einem der vorhergehenden Ansprüche, **dadurch gekennzeichnet, dass**
am Supportteil (2,4) Hilfsmittel zum Einführen und/oder Herausziehen der konischen Bolzen (8,9) vorhanden sind.

10. Pressanordnung nach einem der vorhergehenden Ansprüche, **dadurch gekennzeichnet, dass**
an wenigsten einem Supportteil (2,4) Haltemittel zum Fixieren, insbesondere Einhängen des Zugstabs (7) vorhanden sind.

11. Pressanordnung nach einem der vorhergehenden Ansprüche, **dadurch gekennzeichnet, dass**
die Zugstäbe (7) zumindest an der Führerseite aus Leichtmetall und/oder einem faserverstärkten Kunststoff bestehen.

## Claims

1. Press arrangement for dewatering or smoothing a paper, board, tissue or other fibrous web in a machine for producing and/or finishing the same, having at least one press nip formed by a press roll (1) and a mating roll (3), the axes of which are mounted, at least at one end of the roll, in separate support parts (2, 4), the press roll (1) having a rotating roll shell which is pressed in the direction of the mating roll (3) by a pressing element (12), the support parts (2, 4) located opposite each other at at least one end of the roll being detachably connected to each other by tie rods (7) and the tie rods (7) being mounted in an articulated manner, at least on one support part (2, 4), the tie rods (7) having a joint head at at least one end,
**characterized in that**
the joint head is mounted on a conical pin (8, 9) running parallel to the roll axis and fixed to the support part (2, 4).

2. Press arrangement according to Claim 1, **characterized in that** the tie rods (7) are mounted in an articulated manner at both ends.

3. Press arrangement according to Claim 2, **characterized in that** both ends of the tie rods (7) have a joint head mounted on a conical pin (8, 9).

4. Press arrangement according to one of the preceding claims, **characterized in that** the support parts (2, 4) of an end of the roll are connected to each other by a plurality of tie rods (7), preferably two tie rods, there being at least one tie rod (7) on both sides of the pressing plane (5) running through the roll axes.

5. Press arrangement according to Claim 4, **characterized in that** the tie rods (7) run parallel to the pressing plane (5).

6. Press arrangement according to Claim 4, **characterized in that** the tie rods (7) run at an angle to the pressing plane (5).

7. Press arrangement according to one of the preceding claims, **characterized in that** the tie rods (7) are at least partly arranged in cut-outs (10, 15) in the support parts (2, 4).

8. Press arrangement according to Claim 7, **characterized in that** at least the joint heads are arranged in cut-outs (15) in the support parts (2, 4).

9. Press arrangement according to one of the preceding claims, **characterized in that** on the support part (2, 4) there are aids to inserting and/or withdrawing the conical pins (8, 9)

10. Press arrangement according to one of the preceding claims, **characterized in that** on at least one support part (2, 4) there are retaining means for fixing, in particular hooking in, the tie rod (7).

11. Press arrangement according to one of the preceding claims, **characterized in that** the tie rods (7), at least on the operators' side, consist of lightweight metal and/or a fibre-reinforced synthetic material.

## Revendications

1. Agencement de presse pour égoutter ou lisser une nappe de papier, carton, papier-tissu ou autre matière fibreuse, dans une machine de fabrication et/ou d'amélioration de celle-ci, comprenant au moins une ligne de contact formée par un cylindre de pressage (1) et un cylindre conjugué (3), dont les axes sont montés au moins à une extrémité de cylindre dans des parties de support séparées (2, 4), le cylindre de pressage (1) possédant une enveloppe de cylindre rotative qui est pressée par le biais d'un élément de pressage (12) vers le cylindre conjugué (3), les parties de support (2, 4) opposées d'au moins une extrémité de cylindre étant connectées l'une à l'autre de manière détachable par le biais de barres de traction (7) et les barres de traction (7) étant montées de manière articulée au moins sur une partie de support (2, 4), les barres de traction (7) possédant, à au moins une extrémité, une tête d'articulation, **caractérisé en ce que**
la tête d'articulation est montée sur un boulon conique (8, 9) s'étendant parallèlement à l'axe de cylindre et fixé sur la partie de support (2, 4).

2. Agencement de presse selon la revendication 1, **caractérisé en ce que** les barres de traction (7) sont montées de manière articulée aux deux extrémités.

3. Agencement de presse selon la revendication 2, **caractérisé en ce que** les deux extrémités des barres de traction (7) possèdent une tête d'articulation montée sur un boulon conique (8, 9).

4. Agencement de presse selon l'une quelconque des revendications précédentes, **caractérisé en ce que** les parties de support (2, 4) d'une extrémité de cylindre sont connectées l'une à l'autre par le biais de plusieurs barres de traction (7), de préférence deux, et sur les deux côtés du plan de pressage (5) s'étendant à travers les axes de cylindre est prévue au moins une barre de traction (7).

5. Agencement de presse selon la revendication 4, **caractérisé en ce que** les barres de traction (7) s'étendent parallèlement au plan de pressage (5).

6. Agencement de presse selon la revendication 4, **caractérisé en ce que** les barres de traction (7) s'étendent de manière inclinée par rapport au plan de pressage (5).

7. Agencement de presse selon l'une quelconque des revendications précédentes, **caractérisé en ce que** les barres de traction (7) sont disposées au moins en partie dans des évidements (10, 15) des parties de support (2, 4).

8. Agencement de presse selon la revendication 7, **caractérisé en ce qu'**au moins les têtes d'articulation sont disposées dans des évidements (15) des parties de support (2, 4).

9. Agencement de presse selon l'une quelconque des revendications précédentes, **caractérisé en ce que** des moyens auxiliaires pour l'insertion et/ou le retrait des boulons coniques (8, 9) sont prévus sur la partie de support (2, 4).

10. Agencement de presse selon l'une quelconque des revendications précédentes, **caractérisé en ce qu'**au moins sur une partie de support (2, 4) sont prévus des moyens de fixation pour fixer, notamment accrocher, la barre de traction (7).

11. Agencement de presse selon l'une quelconque des revendications précédentes, **caractérisé en ce que** les barres de traction (7) se composent au moins du côté opérateur de métal léger et/ou d'un plastique renforcé par des fibres.
